# EUROPÄISCHE PATENTSCHRIFT

(11) **EP 1 171 662 B1**
(45) Veröffentlichungstag und Bekanntmachung des Hinweises auf die Patenterteilung: **02.05.2003**
(21) Anmeldenummer: 00907574.8
(22) Anmeldetag: 17.02.2000
(51) Int. Cl.: D05B 29/02

(54) **VORRICHTUNG ZUM EINSTELLEN DER ABFANGEINRICHTUNG EINES STOFFDRÜCKERS EINER NÄHMASCHINE UND/ODER STICKMASCHINE**
DEVICE FOR ADJUSTING THE CHECKING UNIT OF A PRESSER FOOT USED IN A SEWING AND/OR EMBROIDERY MACHINE
DISPOSITIF PERMETTANT DE REGLER LE SYSTEME DE RETENUE D'UN POUSSOIR DE MATIERE SUR UNE MACHINE A COUDRE ET/OU UNE MACHINE A BRODER

(30) Priorität: 21.04.1999 DE 19918169
(43) Veröffentlichungstag der Anmeldung: 16.01.2002
(73) Patentinhaber: ZSK Stickmaschinen GmbH, 47800 Krefeld-Gartenstadt (DE)
(72) Erfinder: HEIDTMANN, Thomas, D-47877 Willich (DE); KIRCH, Bernd, D-47839 Krefeld (DE)
(74) Vertreter: LENZING GERBER
(86) Internationale Anmeldenummer: EP0001280
(87) Internationale Veröffentlichungsnummer: WO00063480

(56) Entgegenhaltungen:
- DE-A- 3 117 140
- DE-A- 4 324 741
- FR-A- 2 262 143
- US-A- 4 508 043

## Beschreibung

Die Erfindung betrifft eine Vorrichtung zum Einstellen der Abfangeinrichtung eines Stoffdrückers einer Näh- oder Stickmaschine.

Eine derartige Stickmaschine mit einer Abfangeinrichtung für einen Stoffdrücker ist aus der DE 3117140 bekannt. Mit der in der DE 3117140 offenbarten Abfangeinrichtung wird erreicht, daß der Stoffdrücker nicht mehr mit der vollen, aus dem Nadelstangenantrieb abgeleiteten und über die zwischengeschaltete Feder übertragenen Kraft auf das zu bearbeitende Werkstück und damit auf die Stichplatte auftrifft, sondern kurz vor dem Auftreffen abgefangen wird, wodurch gleichzeitig ein Großteil der der Bewegung des Stoffdrückers innewohnenden Kraft aufgenommen wird, bevor der Stoffdrücker mit einer gewissen Zeitverzögerung zur Durchführung der restlichen Bewegung freigegeben wird. Durch die Abfangvorrichtung wird eine erhebliche Geräuschdämpfung erzielt und das Werkstück bzw. das Stickgut bei einer Dauerbelastung vor Beschädigungen durch den Stoffdrücker geschützt. Die Abfangvorrichtung besteht im wesentlichen aus einem Steuernocken, der einen Winkelhebel betätigt, dessen einer Arm mit einem Abfangstück den von einer Feder in Richtung Werkstück beschleunigten Stoffdrücker abfängt und zeitverzögernd freigibt, so daß der Stoffdrücker gebremst auf das Werkstück auftrifft.

Nachteilig bei der aus der DE 3117140 bekannten Abfangeinrichtung ist, daß bedingt durch den starren Aufbau die Bewegungsbahn des Stoffdrückers für verschiedene Werkstückdicken gleich ist, so daß bei größeren Werkstückdicken der Stoffdrücker mit zu großer Kraft auf die Oberfläche des Werkstücks auftrifft, so daß die Vorteile der Abfangeinrichtung gemindert werden.

Aus der DE 19628524 ist eine Einrichtung beschrieben, mit der der Stoffdrücker in eine Zufluchtsstellung nach dem Nähvorgang bewegt wird. Eine Anpassung an Werkstoffdicken ist nicht vorgesehen.

Einen sehr aufwendigen und teuren Weg beschreibt die DE 4302094, bei der der Stoffdrücker über einen separaten Antriebsmotor bewegt wird, wodurch beliebige Bewegungsbahnen und somit Anpassungen an verschiedene Werkstoffdicken realisierbar sind. Der zusätzliche Antrieb erfordert jedoch eine aufwendige Synchronisation der beiden Antriebe für die Nadelstange und den Stoffdrücker.

Die DE 4324741 und DE 2938894 zeigen Abfangeinrichtungen für Stoffdrücker, bei denen die Bewegungsbahn des Stoffdrückers an die Werkstoffdicke möglich ist. Nachteilig bei diesen Einrichtungen ist, daß sie sich komplizierter Hebelsysteme bedienen, die teuer in ihrem Aufbau und störanfällig sind. Durch die vielen bewegten Teile sind erhöhte Anforderungen an die einzuhaltenden Toleranzen gestellt und die Lärmentwicklung relativ groß.

Aufgabe der vorliegenden Erfindung ist es daher, eine Vorrichtung zum Einstellen einer Abfangeinrichtung eines Stoffdrückers einer Nähmaschine bereitzustellen, welche einfach in ihrem Aufbau ist und eine Anpassung an verschiedenste Werkstückdicken ermöglicht.

Diese Aufgabe wird erfindungsgemäß von einer Vorrichtung mit den Merkmalen des Anspruchs 1 gelöst.

Vorteilhaft wird bei der erfindungsgemäßen Vorrichtung die Position der Lagerung des Abfangelementes, welches direkt mit dem Stoffdrücker zusammenwirkt manuell oder automatisch verändert und in einer bestimmten Lage festgehalten bzw. arretiert. Hierdurch sind keine zusätzlichen Elemente notwendig, welche in der Kraftübertragungsstrecke zwischen dem Abfangelement und dem Antrieb des Abfangelementes angeordnet werden müssen. Die Einstellung der Position der Lagerung des Abfangelementes, welches vorteilhaft ein Winkelhebel ist, sollte in mindestens zwei Positionen oder zwischen zwei Positionen beliebig verfahrbar und/oder arretierbar sein.

In einer besonderen Ausführungsform der Vorrichtung ist die Lagerung bzw. die Verschwenkachse des Abfangelementes um eine Achse herum verschwenkbar, so daß sich die Position des Abfangelementes je nach eingestelltem Winkel relativ zur Stichplatte ändert. Hierzu ist die Lagerung des Abfangelementes selbst in einem Zylinder koaxial zu dessen Achse gelagert, wobei der Zylinder drehbar um seine Achse an der Näh- bzw. Stickmaschine gelagert ist. Wird der Zylinder verdreht, wird die Lagerung, welche z. B. ein Bolzen, welcher drehbar in dem Zylinder koaxial zu dessen Achse gelagert ist um die Achse herum bewegt, wodurch sich die Position der Lagerung bzw. des Lagerbolzens zur Stichplatte verändert. Hierdurch wird mit einfachen Mitteln vorteilhaft eine Dickenanpassung des Stoffdrückers an das Werkstück bzw. Stickgut ermöglicht. Der Zylinder selbst ist mittels Feststellschrauben oder einer Rasterverzahnung, welche z. B. gegen eine Federkraft aufhebbar ist, in beliebigen Winkelstellungen oder in bestimmten Rasterstellungen arretierbar.

Die Winkelverstellung des drehbar gelagerten Zylinders, welcher die Lagerung des Abfangelementes hält, kann in einer weiteren vorteilhaften Ausführungsform der erfindungsgemäßen Vorrichtung automatisch mittels eines Antriebes erfolgen.

In einer weiteren Ausführungsform ist die Lagerung des Abfangelementes nicht um eine Achse herum verschwenkbar gelagert, sondern ist insbesondere parallel zur Nadelstange z. B. in einem Langloch in verschiedenen Positionen arretierbar. Das Verfahren der Lagerung in dem Langloch kann ebenso wie bei den vorher beschriebenen Ausführungsformen manuell oder automatisch mittels eines Antriebs erfolgen.

In einer weiteren Ausgestaltung der vorbeschriebenen Ausführungsformen wird mittels eines Sensors die Werkstoffdicke in der Nähe des Stoffdrückers unterhalb des Stoffdrückers ermittelt und die Position des Abfangelementes automatisch mittels eines Antriebes eingeregelt. Hierdurch wird vorteilhaft gewährleistet, daß auch bei einem Werkstück, dessen Dicke an verschiedenen Stellen unterschiedlich stark ausgeprägt ist, während des Stick- bzw.

Nähvorgangs der Stoffdrücker immer optimal auf das Werkstück auftrifft.

Nachfolgend werden verschiedene Ausführungsformen der Erfindung anhand von Zeichnungen näher erläutert.

Es zeigen:
- Figur 1: eine Seitenansicht eines Stickkopfes mit einer erfindungsgemäßen Abfangvorrichtung;
- Figuren 2a u. 2b: unterschiedliche Einstellungen der Position des Abfangelementes;
- Figur 3: eine Explosionsdarstellung der für die Abfangeinrichtung relevanten Teile eines Stickkopfes;
- Figur 4: eine Explosionsdarstellung einer erfindungsgemäßen Abfangeinrichtung mit einem elektrischen Antrieb zur automatischen Einstellung der Lagerung des Abfangelementes;
- Figuren 5a u. 5b: Abfangeinrichtung mit Abstandssensor;
- Figur 6: eine Mehrkopf-Stickmaschine mit einem zentralen Antrieb für die erfindungsgemäße Vorrichtung.

Die Figur 1 zeigt eine Seitendarstellung der wesentlichen Teile der Abfangeinrichtung. Der Stickkopf 4, an dem die Teile der Abfangeinrichtung sowie die Nadelstangenführung und der Nadelstangenantrieb angeordnet sind ist gestrichelt dargestellt. Auf einer den einen Stickkopf 4 oder auch weitere Stickköpfe durchgreifenden Welle 4a ist mindestens eine Kurvenscheibe 5 angeordnet, die einen Kurvenhebel 12, welcher verschwenkbar mittels der Kurvenhebellagerung 2 gelagert ist auslenkt, sofern die Welle 4a verdreht wird. Über ein Pleuel 11 wird ein Winkelhebel 10, welcher das Abfangelement bildet und drehbar um die Achse 10a verschwenkbar gelagert ist, ausgelenkt. Das freie Ende des einen Winkelarms des Winkelhebels 10 trägt eine Rolle 9 die den Stoffdrücker 16, welcher durch die Feder F nach unten beschleunigt wird, abfängt und entsprechend der Bewegung des Winkelhebels 10, welche durch die Gestaltung der Führungskurve der Kurvenscheibe 5 vorgegeben ist, nach unten hin freigibt. Die Nadelstange 17 wird von einer Führung 20 gehalten und wird über den Nadelstangenantrieb 15 angetrieben, welcher in der Figur 1 nicht weiter dargestellt ist. Der Nadelstangenantrieb 15 kann ebenso wie der Winkelhebel 10 von der Welle 4a angetrieben werden.

Wie aus den Figuren 2a und 2b ersichtlich, kann durch Verdrehen eines Exzenterbolzens 7 die Position der Achse 10a des Winkelhebels 10 relativ zur Stichplatte 19 und dem Stickgrund bzw. Werkstück 18 verstellt werden. Der Exzenterbolzen 7 ist hierzu in einer Lagerbuchse 8 gelagert und kann mittels einer Feststellschraube 6 (Figur 3) in beliebigen Winkelpositionen arretiert werden.

Zusätzlich zur Verstellung der Höhe des Winkelhebels 10 ist es möglich, die Verschwenkachse des Kurvenhebels 12 in verschiedenen Positionen zu arretieren. Hierzu besitzt die Vorrichtung einen Lagerstift 2a, welcher exzentrisch zu einer Rotationsachse des Teils 2 angeordnet ist. Das Teil 2 liegt mit seinem zylindrischen Teil 2b in einer Bohrung 3a einer Grundplatte 3 ein und ist in dieser verdrehbar gelagert. Der Lagerstift 2a durchgreift die Bohrung 3a und dient als Lagerung des Kurvenhebels 12. Das Teil 2 ist mittels einer Platte 1 und einer Feststellschraube 1a in beliebigen Winkelstellungen (Pfeile) zur Grundplatte 3 arretierbar. Durch das Verdrehen des Teils 2 wird der Lagerstift 2a um die Drehachse des Teils 2 verschwenkt und verändert hierdurch seine Position.

An dem einen Arm des Kurvenhebels 12 ist auf einem Stift 13 eine Rolle 14 oder ein Kugellager gelagert, welche in der Führungskurve der Kurvenscheibe 5 einliegt und dieser beim Verdrehen der Kurvenscheibe 5 folgt. Entsprechend wird der andere Arm und somit der Winkelhebel 12 verschwenkt.

Die Figur 4 zeigt eine weitere Ausführungsform der erfindungsgemäßen Vorrichtung, wobei der Aufbau der Vorrichtung im wesentlichen dem der Ausführungsform gemäß der Figur 3 entspricht, wobei jedoch der Exzenterbolzen 7 durch einen Exzenterbolzen 21 ausgetauscht ist, welcher an seinem einen Ende eine Verzahnung (Zahnrad) hat, welche über einen Zahnriemen 23 mit einem Stellmotor 22 in Verbindung ist. Mittels des Stellmotors 22 wird automatisch der Exzenterbolzen 21 und mit ihm die Lagerung 10a des Winkelhebels 10 verstellt und in Position gehalten.

Die Figuren 5a und 5b zeigen eine weitere Ausführungsform der Vorrichtung gemäß der Figur 4, welche einen zusätzlichen Sensor 24 aufweist, der die Werkstoffdicke bzw. den Abstand der Oberfläche des Werkstücks 18 zum Sensor 24 mißt. Entsprechend der Sensordaten wird mittels des nicht dargestellten Stellantriebs 22 der Exzenterbolzen 21 verdreht, wodurch die Verschwenkachse 10a des Winkelhebels 10 relativ zur Stichplatte 19 verschwenkt wird. Das Pleuel 11 dient zum Ausgleich der relativen Bewegungen zwischen dem Winkelhebel 10 und dem Kurvenhebel 12 während der Verstellung entweder des Kurvenhebels 12 oder des Winkelhebels 10 mittels der jeweiligen Einstellvorrichtung.

In nicht dargestellten Ausführungsformen ist die Lagerung bzw. die Verschwenkachse des Winkelhebels nicht um eine Achse herum verschwenkbar gelagert, sondern wird linear, manuell oder mittels eines Antriebs verfahren und in der geforderten Position arretiert. Es ist zudem denkbar, daß die Lagerung bzw. die Verschwenkachse auf beliebigen Bahnen verfahrbar und arretierbar ist.

Die Figur 6 zeigt eine Mehrkopf-Stickmaschine mit einem zentralen Antrieb 25, der über eine Welle 27 und Zahnriemen 23 die Exzenterbolzen 21 der einzelnen Stickköpfe 4 der Maschine antreibt, wodurch eine Höheneinstellung der Stoffdrücker gleichzeitig für alle Stickköpfe durchgeführt werden kann. Da sämtliche Stickköpfe meist identische Stickmuster sticken, genügt es, den Abstand der Stickgutoberfläche zur Stichplatte lediglich an einem Stickkopf bzw. Stickmuster zu bestimmen, um anhand des ermittelten Abstandes die Höheneinstellung für alle Stickköpfe gleichzeitig vorzunehmen. In einer nicht dargestellten Ausführungsform sind Kupplungen zwischen der Welle 27 und den Exzenterbolzen 21 vorgesehen, so daß die Höhenverstellung bestimmter Stickköpfe 4 je nach Bedarf wahlweise aus- bzw. einschaltbar ist. So werden bei Mehrkopf-Stickmaschinen z.B. bedingt durch die Stickmustergröße oft nur bestimmte Stickköpfe wie z.B. jeder zweite, dritte, etc. Stickkopf benötigt. Die übrigen Stickköpfe werden von der Hauptantriebswelle getrennt. In diesem Fall können durch die Kupplungen die Stoffdrücker der nicht benötigten Stickköpfe abgeschaltet werden.

## Patentansprüche

1. Vorrichtung zum Einstellen einer Abfangeinrichtung eines Stoffdrückers (16) einer Näh- oder Stickmaschine, wobei eine Nadelstange (17) den Stoffdrücker (16) unter Zwischenschaltung einer Feder (F) in Richtung einer Stichplatte (19) bewegt und die Abfangvorrichtung den Stoffdrücker (16) vor dem Auftreffen auf das zu bearbeitende Werkstück (18) mittels eines Abfangelementes (10) der Abfangeinrichtung abfängt und dessen Bewegung bis zum Auftreffen auf das Werkstück (18) steuert, wobei das Abfangelement (10) zusammen mit der Nadelstange (17) von einem gemeinsamen Antrieb angetrieben ist, **dadurch gekennzeichnet, daß** die die Achse (10a) bildende Lagerung des Abfangelements (10) achsparallel zur Rotationsachse eines Rotationskörpers (7) angeordnet ist, wobei der Rotationskörper (7) drehbar an der Nähmaschine gelagert und durch Verdrehen des Rotationskörpers (7) die Position der Lagerung relativ zur Stichplatte (19) einstellbar ist.

2. Vorrichtung nach Anspruch 1, **dadurch gekennzeichnet, daß** der Rotationskörper (7) mittels eines Arretierungselements (6) insbesondere einer Feststellschraube in einer bestimmten Position arretierbar ist.

3. Vorrichtung nach Anspruch 2, **dadurch gekennzeichnet, daß** der Rotationskörper (7) mittels eines Antriebs (22) verdrehbar und in mindestens einer Position haltbar und/oder arretierbar ist.

4. Vorrichtung nach einem der Ansprüche 1 bis 3, **dadurch gekennzeichnet, daß** das Abfangelement (10) ein Winkelhebel ist.

5. Vorrichtung nach einem der Anspruch 1 bis 4, **dadurch gekennzeichnet, daß** die Lagerung bzw. die Achse (10a) in mindestens zwei Positionen relativ zur Stichplatte (19) arretierbar ist.

6. Vorrichtung nach einem der vorherigen Ansprüche, **dadurch gekennzeichnet, daß** die Bewegung des Abfangelementes (10) von einem in Abhängigkeit vom Nadelstangenantrieb angetriebenen Steuernocken (5) gesteuert ist.

7. Vorrichtung nach Anspruch 6, **dadurch gekennzeichnet, daß** zwischen einem von dem Steuernocken (5) bewegten Kurvenhebel (12) und dem Abfangelement (10) ein Ausgleichselement insbesondere ein Pleuel (11) zwischengeschaltet ist.

8. Vorrichtung nach Anspruch 7, **dadurch gekennzeichnet, daß** der Kurvenhebel (12) ein Winkelhebel ist, welcher um eine Achse (2a) verschwenkbar an der Nähmaschine gelagert ist, wobei die Position der Achse (2a) mittels einer Einstellvorrichtung (2) relativ zur Achse (4a) des Steuernockens (5) veränderbar und mittels einer Arretierungsvorrichtung (1) insbesondere einer Arretierungsschraube in verschiedenen Positionen arretierbar ist.

9. Vorrichtung nach einem der vorherigen Ansprüche, **dadurch gekennzeichnet, daß** eine Steuerung mittels mindestens eines Sensors (24) die Werkstückdicke in der Nähe mindestens eines Stoffdrückers (16) ermittelt und mittels des Antriebs (22) die für die ermittelte Werkstückdicke erforderliche Lage des Abfangelementes (10) einstellt oder einregelt.

10. Vorrichtung nach Anspruch 9, **dadurch gekennzeichnet, daß** die Steuerung während des Nähvorganges kontinuierlich oder in vorbestimmbaren Zeitintervallen die erforderliche Lage des Abfangelementes (10) anhand der ermittelten Werkstückdicke einstellt oder einregelt.

11. Vorrichtung nach einem der vorherigen Ansprüche, **dadurch gekennzeichnet, daß** die Höheneinstellung der Stoffdrücker (16) der Stickköpfe (4) durch einen gemeinsamen Antrieb (25) erfolgt.

12. Vorrichtung nach Anspruch 11, **dadurch gekennzeichnet, daß** eine gemeinsame Welle (27) den Antrieb (25) mit den Verstellmitteln zum Bewegen bzw. verfahren der Lagerung bzw. der Achse (10a) verbindet.

13. Vorrichtung nach Anspruch 12, **dadurch gekennzeichnet, daß** mindestens eine Kupplung zwischen der Welle (27) und jeder Lagerung bzw. jeder Achse (10a) angeordnet ist.

14. Vorrichtung zum Einstellen einer Abfangeinrichtung eines Stoffdrückers (16) einer Näh- oder Stickmaschine, wobei eine Nadelstange (17) den Stoffdrücker (16) unter Zwischenschaltung einer Feder (F) in Richtung einer Stichplatte (19) bewegt und die Abfangvorrichtung den Stoffdrücker (16) vor dem Auftreffen auf das zu bearbeitende Werkstück (18) mittels eines Abfangelementes (10) der Abfangeinrichtung abfängt und dessen Bewegung bis zum Auftreffen auf das Werkstück (18) steuert, wobei das Abfangelement (10) zusammen mit der Nadelstange (17) von einem gemeinsamen Antrieb angetrieben ist, die Position der Lagerung des Abfangelementes (10) relativ zur Stichplatte (19) veränderbar ist, **dadurch gekennzeichnet, daß** eine Steuerung mittels mindestens eines Sensors (24) die Werkstückdicke in der Nähe mindestens eines Stoffdrückers (16) ermittelt und mittels des Antriebs (22) die für die ermittelte Werkstückdicke erforderliche Lage des Abfangelementes (10) einstellt oder einregelt.

## Claims

1. Arrangement for setting a device for catching a presser foot (16) of a sewing or embroidering machine, wherein a needle bar (17) moves the presser foot (16) towards a needle plate (19), with a spring (F) interposed, and the catching device catches the presser foot (16) before it impinges on the workpiece (18) being machined by means of a catching member (10) belonging to the catching device and controls the movement of the presser foot (16) until it impinges on the workpiece (18), the catching member (10) being driven, together with the needle bar (17), by a common drive, **characterised in that** the mounting for the catching member (10), which forms a shaft (10a), is arranged with its axis parallel to the axis of rotation of a body of revolution (7), the body of revolution (7) being rotatably mounted on the sewing machine and the position of the mounting being capable of being set relative to the needle plate (19) by turning the body of revolution (7).

2. Arrangement according to claim 1, **characterised in that** the body of revolution (7) can be locked in a given position by means of a locking member (6), in particular a locking screw.

3. Arrangement according to claim 2, **characterised in that** the body of revolution (7) can be turned by means of a drive (22) and can be held and/or locked in at least one position.

4. Arrangement according to any of claims 1 to 3, **characterised in that** the catching member (10) is a bell-crank lever.

5. Arrangement according to any of claims 1 to 4, **characterised in that** the mounting or shaft (10a) can be locked in at least two positions relative to the needle plate (19).

6. Arrangement according to any of the foregoing claims, **characterised in that** the movement of the catching member (10) is controlled by a control cam (5) which is driven as a function of the needle bar drive.

7. Arrangement according to claim 6, **characterised in that** a compensating member, particularly a connecting link (11), is inserted between a cam lever (12) moved by the control cam (5) and the catching member (10).

8. Arrangement according to claim 7, **characterised in that** the cam lever (12) is a bell-crank lever which is mounted to pivot on the sewing machine about a shaft (2a), the position of the shaft (2a) being capable of being changed relative to the axis (4a) of the control cam (5) by means of a setting device (2) and being capable of being locked in different positions by means of a locking device (1), particularly a locking screw.

9. Arrangement according to any of the foregoing claims, **characterised in that** a control means determines the thickness of the workpiece in the vicinity of at least one presser foot (16) by means of at least one sensor (24) and, by means of the drive (22), sets or adjusts the position of the catching member (10) which is required for the thickness determined for the workpiece.

10. Arrangement according to claim 9, **characterised in that,** during the sewing operation, the control means sets or adjusts the required position of the catching member (10) continuously or at predetermined intervals by reference to the thickness determined for the workpiece.

11. Arrangement according to any of the foregoing claims, **characterised in that** the height setting of the presser feet (16) of the stitching heads (4) is performed by a common drive (25).

12. Arrangement according to claim 11, **characterised in that** a common shaft (27) connects the drive (25) to the displacing means for moving or shifting the mounting, i.e. the shaft (10a).

13. Arrangement according to claim 12, **characterised in that** at least one coupling is arranged between the shaft (27) and each mounting or shaft (10a).

14. Arrangement for setting a device for catching a presser foot (16) of a sewing or embroidering machine, wherein a needle bar (17) moves the presser foot (16) towards a needle plate (19), with a spring (F) interposed, and the catching device catches the presser foot (16) before it impinges on the workpiece (18) being machined by means of a catching member (10) belonging to the catching device and controls the movement of the presser foot (16) until it impinges on the workpiece (18), the catching member (10) being driven, together with the needle bar (17) by a common drive and the position of the mounting of the catching member (10) being capable of being altered relative to the needle plate (19), **characterised in that** a control means determines the thickness of the workpiece in the vicinity of at least one presser foot (16) by means of at least one sensor (24), and sets or aligns the position of the catching member (10) which is required for the thickness determined for the workpiece, by means of the drive (22).

## Revendications

1. Dispositif pour régler un système de retenue d'un presseur de tissu sur une machine à coudre ou une machine à broder, dans lequel une barre à aiguille (17) déplace le presseur (16) avec interposition d'un ressort (F) en direction d'une plaque à aiguille (19), et le système de retenue retient le presseur (16), avant que celui-ci atteigne la pièce à oeuvrer (18), au moyen d'un élément de retenue (10) du système de retenue et commande son mouvement jusqu'à ce qu'il atteigne la pièce à oeuvrer (18), l'élément de retenue (10) est entraîné conjointement avec la barre à aiguille (17) par un entraînement commun, **caractérisé en ce que** la monture de l'élément de retenue (10), laquelle forme l'axe (10a) est agencée parallèlement à l'axe de rotation d'un corps rotatif (7), le corps rotatif (7) étant monté mobile en rotation sur la machine à coudre, et la position de la monture par rapport à la plaque à aiguille (19) étant réglable par rotation du corps rotatif (7).

2. Dispositif selon la revendication 1, **caractérisé en ce que** le corps rotatif (7) est susceptible d'être arrêté dans une position déterminée au moyen d'un élément d'arrêt (6), en particulier une vis d'immobilisation.

3. Dispositif selon la revendication 2, **caractérisé en ce que** le corps rotatif (7) est mobile en rotation et susceptible d'être retenu et/ou arrêté dans au moins une position au moyen d'un entraînement (22).

4. Dispositif selon l'une des revendications 1 à 3, **caractérisé en ce que** l'élément de retenue (10) est un levier coudé.

5. Dispositif selon l'une des revendications 1 à 4, **caractérisé en ce que** la monture ou l'axe (10a) est susceptible d'être arrêté(e) par rapport à la plaque à aiguille (19) dans au moins deux positions.

6. Dispositif selon l'une des revendications précédentes, **caractérisé en ce que** le mouvement de l'élément de retenue (10) est commandé par une came de commande (5) entraînée en fonction de l'entraînement de la barre à aiguille.

7. Dispositif selon la revendication 6, **caractérisé en ce qu'**il est prévu, entre un levier à came (12) déplacé par la came de commande (5) et l'élément de retenue (10), un élément de compensation, en particulier une bielle (11).

8. Dispositif selon la revendication 7, **caractérisé en ce que** le levier à came (12) est un levier coudé qui est monté mobile en pivotement autour d'un axe (2a) sur la machine à coudre, la position de l'axe (2a) étant variable par rapport à l'axe (4a) de la came de commande (5) au moyen d'un dispositif de réglage (2) et étant susceptible d'être arrêtée dans des positions différentes au moyen d'un dispositif d'arrêt (1), en particulier d'une vis d'arrêt.

9. Dispositif selon l'une des revendications précédentes, **caractérisé en ce qu'**une commande détermine l'épaisseur de la pièce à oeuvrer à proximité d'au moins un presseur (16) au moyen d'au moins un palpeur (24) et règle ou régule au moyen de l'entraînement (22) la position de l'élément de retenue (10), laquelle est nécessaire pour l'épaisseur déterminée de la pièce à oeuvrer.

10. Dispositif selon la revendication 9, **caractérisé en ce que** pendant l'opération de couture, la commande règle ou régule en continu ou à des intervalles temporels prédéterminés la position nécessaire de l'élément de retenue (10) en se basant sur l'épaisseur déterminée de la pièce à oeuvrer.

11. Dispositif selon l'une des revendications précédentes, **caractérisé en ce que** le réglage en hauteur des presseurs (16) des têtes à broder (4) s'effectue par un entraînement commun (25).

12. Dispositif selon la revendication 11, **caractérisé en ce qu'**un arbre commun (27) relie l'entraînement (25) aux moyens de déplacement pour déplacer ou déporter la monture ou l'axe (10a).

13. Dispositif selon la revendication 12, **caractérisé en ce qu'**il est prévu au moins un accouplement agencé entre l'arbre (27) et chaque monture ou chaque axe (10a).

14. Dispositif pour régler un système de retenue d'un presseur (16) d'une machine à coudre ou d'une machine à broder, dans lequel une barre à aiguille (17) déplace le presseur (16) avec interposition d'un ressort (F) en direction d'une plaque à aiguille (19), et le système de retenue retient le presseur (16), avant que celui-ci atteigne la pièce à oeuvrer (18), au moyen d'un élément de retenue (10) du système de retenue et commande son mouvement jusqu'à ce qu'il atteigne la pièce à oeuvrer (18), l'élément de retenue (10) est entraîné conjointement avec la barre à aiguille (17) par un entraînement commun, la position de la monture de l'élément de retenue (10) par rapport à la plaque à aiguille (19) est variable, **caractérisé en ce qu'**une commande détermine l'épaisseur de la pièce à oeuvrer à proximité d'au moins un presseur (16) au moyen d'au moins un palpeur (24) et règle ou régule au moyen de l'entraînement (22) la position de l'élément de retenue (10), laquelle est nécessaire pour l'épaisseur déterminée de la pièce à oeuvrer.
